# EUROPÄISCHE PATENTSCHRIFT

(11) **EP 2 394 131 B1**
(45) Veröffentlichungstag und Bekanntmachung des Hinweises auf die Patenterteilung: **19.02.2014**
(21) Anmeldenummer: 09813826.6
(22) Anmeldetag: 22.12.2009
(51) Int. Cl.: F41G 11/00, F41G 1/387

(54) **VORRICHTUNG ZUR BEFESTIGUNG EINER ZUSATZEINRICHTUNG AN EINER WAFFE**
APPARATUS FOR FASTENING AN ADDITIONAL DEVICE TO A WEAPON
SYSTÈME POUR FIXER UN ACCESSOIRE SUR UNE ARME

(30) Priorität: 03.02.2009 DE 202009001264 U
(43) Veröffentlichungstag der Anmeldung: 14.12.2011
(73) Patentinhaber: Kilic, Michael Ali, 97534 Waigolshausen (DE)
(72) Erfinder: Kilic, Michael Ali, 97534 Waigolshausen (DE)
(74) Vertreter: Böck, Bernhard
(86) Internationale Anmeldenummer: PCT/DE2009/001801
(87) Internationale Veröffentlichungsnummer: WO 2010/088868

(56) Entgegenhaltungen:
- DE-C1- 19 918 635
- DE-U1-202008 004 186
- US-A- 4 799 325
- US-A- 5 787 630
- US-A1- 2006 104 064
- US-B1- 7 308 772

## Beschreibung

Die Erfindung betrifft eine Vorrichtung zur Befestigung einer Zusatzeinrichtung an einer Waffe nach dem Oberbegriff des Anspruchs 1.

Gattungsgemäße Vorrichtungen zur Befestigung einer Zusatzeinrichtung an einer Waffe werden üblicherweise an einer Befestigungsschiene befestigt, die Teil der Waffe sein kann oder aber als separates Bauteil an der Waffe befestigt ist. Die Befestigungsschiene weist dabei ein prismatisches Kantenprofil auf sowie eine Oberfläche, die von der Waffe weg zur Vorrichtung weist. Eine derartige Befestigungsschiene ist unter der Bezeichnung "Picatinny-Schiene" bekannt und weist neben den prismatischen Kantenbereichen in regelmäßigen Abständen quer verlaufende nutartige Ausnehmungen in der Oberfläche auf. Zu befestigende Zusatzeinrichtungen können beispielsweise Zieleinrichtungen, Leuchteinrichtungen, Nachtsichtgeräte und dergleichen sein.

Bei den bekannten Vorrichtungen erfolgt eine Klemmung der Zusatzeinrichtung an der Befestigungsschiene derart, dass die Klemmbacken die Kantenbereiche der Befestigungsschiene umgreifen und beim Festziehen die Unterseite der Vorrichtung auf die Oberfläche der Befestigungsschiene zwingen und so eine im Wesentlichen kraftschlüssige Verbindung herstellen. Nachteilig dabei ist jedoch, dass aufgrund insbesondere der Fertigungstoleranzen der Befestigungsschiene die Oberfläche der Befestigungsschiene häufig nicht eben ist oder die Schienendicke unterschiedlich ausfällt, so dass beim Klemmen der Vorrichtung diese insbesondere um die Längsachse der Befestigungsschiene kippt, was zu einer erhöhten Zielungenauigkeit führen kann.

Zudem sind Vorrichtungen bekannt, die neben einer Befestigung mittels einer Klemmung von Klemmbacken auch das formschlüssige Eingreifen von Vorrichtungselementen in Ausnehmungen quer zur Längsrichtung der Befestigungsschiene eingreifen.

Beispielsweise offenbaren die US 4 799 325, die DE 199 18 635 C1 und die DE 20 2008 004 186 U1 das Eingreifen der Schrauben mittels derer die Klemmung der Klemmbacken erreicht wird, also der Klemmschraube in die Querausnehmungen der Befestigungsschiene.

Die DE 20 2006 004 620 U1 sieht alternativ vor, dass die Vorrichtung eine Ausnehmung in der Unterseite des Grundkörpers aufweist, in die ein Einsatzelement bzw. ein Bolzen eingesetzt werden kann, wobei der Bolzen wiederum eine Nut aufweist, die eine Feder, welche quer zur Längsrichtung der Befestigungsschiene verläuft umschließen kann.

Die US 2006/0104064 A1 beschreibt zudem ein Einsatzelement gemäß Oberbegriff des Anspruchs 1, welches in eine Ausnehmung in der Unterseite des Grundkörpers der Vorrichtung eingesetzt werden kann und eine Nut aufweist, die in Ausnehmungen quer zur Längsrichtung der Befestigungsschiene eingreifen kann. Dabei umfasst das Einsatzelement eine Gewindebohrung, in die eine Gewindeschraube eingreifen kann. Mittels der im Eingriff mit dem Einsatzelement befindlichen Gewindeschraube kann eine Befestigung des Einsatzelements an der Vorrichtung erreicht werden.

Ausgehend von diesem Stand der Technik ist es die Aufgabe der vorliegenden Erfindung, eine gattungsgemäße Vorrichtung zu schaffen, die eine zuverlässige Verbindung einer Zusatzeinrichtung an einer Waffe mit erhöhter Wiederhol- und/oder Zielgenauigkeit auch bei häufigem Ab- und Aufsetzen der Vorrichtung auf die Waffe ermöglicht.

Diese Aufgabe wird durch eine Vorrichtung nach der Lehre des Anspruchs 1 gelöst.

Vorteilhafte Ausgestaltungen der Erfindung sind Gegenstand der Unteransprüche.

Die Vorrichtung zur Befestigung einer Zusatzeinrichtung, insbesondere einer Zieleinrichtung, an einer an einer Waffe angeordneten Befestigungsschiene, die eine von der Waffe wegweisende Oberfläche und prismatische Längskanten mit zueinander winklig angeordneten Kantenflächen aufweist, insbesondere in Form einer Picatinny-Schiene, weist also in zunächst bekannter Weise einen Grundkörper und mindestens eine fest und mindestens eine beweglich am Grundkörper angeordnete Klemmbacke auf.

Erfindungsgemäß weist dabei sowohl die feste als auch die bewegliche Klemmbacke einen Klemmbereich mit jeweils zwei Klemmflächen auf, deren Winkel zueinander und deren Orientierung im Wesentlichen der Anordnung der Kantenflächen der Befestigungsschiene entsprechen. Wird nun die bewegliche Klemmbacke gegen die feste Klemmbacke bewegt bzw. angezogen, so geraten aufgrund dieser formkomplementären Gestaltung und Anordnung der Kantenflächen der Befestigungsschiene und der Klemmflächen der Klemmbacken beim Festziehen der beiden Klemmbacken gegeneinander die Kantenbereiche der Befestigungsschiene derart in klemmenden Eingriff in den Klemmbereich der Klemmbacken, dass die Unterseite des Grundkörpers der Oberfläche der Befestigungsschiene mit zumindest geringem Abstand gegenüberliegt.

Um insbesondere bei Waffen mit großen Kalibern die beim Schuss wirkenden Rückstoßkräfte aufzunehmen, erfindungsgemäß im Bereich der Unterseite des Grundkörpers mindestens ein quer zur Längsrichtung der Befestigungsschiene verlaufender Steg angeordnet, der in eine dazu form- und funktionskomplementäre Ausnehmung in der Oberfläche der Befestigungsschiene in Eingriff bringbar ist. Dabei kann dieser Steg an die zur Befestigungsschiene weisende Unterseite des Grundkörpers angeformt sein. Gemäß der Erfindung jedoch ist der Steg an der Oberfläche eines Einsatzelementes angeordnet, das in eine form- und funktionskomplementäre Ausnehmung in der Unterseite des Grundkörpers einsetzbar ist.

Weiter sieht die Erfindung vor, die Ausnehmung zur Aufnahme des Einsatzteils im Bereich der beweglichen Klemmbacke angeordnet. Dabei weist das Einsatzelement eine durchgehende Ausnehmung auf, die bei in die Ausnehmung eingesetztem Einsatzteil vom Schaft der Klemmschraube durchgriffen wird. Dadurch wird eine zuverlässige Fixierung des Einsatzteils in der Ausnehmung erreicht.

Gemäß der Erfindung besteht der Grundkörper aus einer insbesondere hochfesten Aluminiumlegierung, während die beweglichen Klemmbacken, die Einsatzelemente und/oder die Klemmschrauben aus Stahl, insbesondere hochvergütetem und gehärtetem Stahl, bestehen.

Mit anderen Worten, während bei den bekannten Vorrichtungen eine Klemmung an den zur Waffe weisenden Kanten und der Oberfläche der Befestigungsschiene erfolgt, erfolgt die Klemmung bei einer Vorrichtung gemäß der Erfindung ausschließlich an den Kantenflächen der Befestigungsschiene. Eine Anlage der Vorrichtung an der Oberfläche der Schiene hingegen erfolgt nicht. Dadurch werden Fertigungstoleranzen der Befestigungsschiene, beispielsweise Oberflächenfehler, wie Balligkeit oder dergleichen, sowie Unterschiede in der Höhe der Schiene ausgeglichen bzw. führen nicht mehr zu einer erhöhten Ungenauigkeit bei der Befestigung der Vorrichtung an einer Waffe.

Die feste Klemmbacke kann beispielsweise als separates Bauteil ausgeführt sein, das am Grundkörper der Vorrichtung befestigt, beispielsweise mit diesem verschraubt, ist. Vorzugsweise jedoch ist die feste Klemmbacke einstückig an den Grundkörper angeformt.

Um insbesondere beim Festziehen der Klemmung ein Verkanten der beweglichen Klemmbacke zu verhindern und eine lediglich lineare Bewegung der Klemmbacke in Klemmrichtung zu ermöglichen, weist nach einem besonders bevorzugten Ausführungsbeispiel der Erfindung die bewegliche Klemmbacke mindestens ein Führungselement auf, das in mindestens einer dazu form- und/oder funktionskomplementären Ausnehmung im Grundkörper geführt ist. Dabei kann ein solches Führungselement beispielsweise durch einen zapfenartigen Ansatz an der Klemmbacke gebildet werden, der in einer entsprechenden form- und funktionskomplementären Ausnehmung im Grundkörper geführt ist. Ebenso kann in grundsätzlich beliebiger Weise ein solches Führungselement durch die Seitenflächen der Klemmbacke gebildet werden, die in einer entsprechenden Ausnehmung des Grundkörpers geführt sind.

Die Herstellung der Klemmverbindung kann auf grundsätzlich beliebige Weise erfolgen, beispielsweise durch ein Hebelsystem, mit dem die bewegliche Klemmbacke gegen die Kantenflächen der Schiene gezwungen wird. Gemäß der Erfindung wird die bewegliche Klemmbacke von einer Klemmschraube durchgriffen, deren Kopf die Klemmbacke gegen den zugeordneten Kantenbereich der Befestigungsschiene klemmt und deren Schaft in ein in der der beweglichen Klemmbacke gegenüberliegenden Wand des Grundkörpers angeordnetes Innengewinde eingreift.

Um insbesondere auch bei einem Grundkörper aus vergleichsweise niedrig festem Material, beispielsweise einer Aluminiumlegierung, eine zuverlässig hohe Klemmkraft erzielen zu können, ist nach einem weiteren besonders bevorzugten Ausführungsbeispiel der Erfindung das Innengewinde mit einem Innengewindeeinsatz aus vorzugsweise hochfestem Draht versehen, wie es beispielsweise unter der Bezeichnung Heli-Coil bekannt ist. Dabei lässt sich neben hohen Klemmkräften auch eine Sicherung der Befestigungsschraube gegen unbeabsichtigtes Lösen erreichen.

Die Gestalt des Einsatzteils ist grundsätzlich beliebig. Vorzugsweise jedoch, weist das Einsatzelement eine im Wesentlichen zylindrische Gestalt auf.

Im Falle einer vergleichsweise kurzen Vorrichtung genügt zur ausreichend festen Klemmung eine feste und eine bewegliche Klemmbacke, die einander bezüglich der Längsachse der Befestigungsschiene im Wesentlichen gegenüberliegen. Dies gilt insbesondere auch dann, wenn zwei derartige Vorrichtungen beabstandet nebeneinander zur Befestigung eines Zusatzteils Verwendung finden. Nach einem weiteren Ausführungsbeispiel der Erfindung jedoch, erstreckt sich der Klemmbereich der festen Klemmbacke wesentlichen über die gesamte Länge des Grundkörpers, wobei mindestens zwei in Längsrichtung des Grundkörpers beabstandete bewegliche Klemmbacken vorgesehen sind. Dies bedeutet mit anderen Worten, dass die Vorrichtung nach Art einer Montagebrücke ausgebildet ist und durch die feste Klemmbacke einerseits und die beiden der festen Klemmbacke gegenüberliegenden beweglichen Klemmbacken andererseits eine Dreipunktmontage gebildet wird. Zudem ergibt sich auf Seiten der festen Klemmbacke durch die vergleichsweise große Länge des Klemmbereichs eine vergleichsweise niedrige Flächenpressung, so dass hier ein Werkstoff mit geringerer Festigkeit Verwendung finden kann.

Zur Befestigung der Zusatzeinrichtung auf der erfindungsgemäßen Vorrichtung sind auf der von der Befestigungsschiene wegweisenden Oberfläche des Grundkörpers Befestigungselemente angeordnet. Dies können beispielsweise Montageringe für ein Zielfernrohr sein, die auf der Oberfläche des Grundkörpers verschraubt sind. Nach einer weiteren Ausführungsform jedoch, sind die Befestigungselemente, beispielsweise die Unterteile von Montageringen, einstückig an den Grundkörper angeformt.

Im Folgenden wird die Erfindung anhand lediglich ein Ausführungsbeispiel zeigender Zeichnungen näher erläutert.

Es zeigen:
- **Fig. 1**: in schematischer perspektivischer Darstellung ein Ausführungsbeispiel einer erfindungsgemäßen Vorrichtung mit einer Zusatzeinrichtung in Form eines Zielfernrohres an einer Befestigungsschiene;
- **Fig. 2**: das Ausführungsbeispiel nach Fig. 1 in perspektivischer Ansicht von vorne in vergrößerter Darstellung;
- **Fig. 3**: das Ausführungsbeispiel nach den Fig. 1 und 2 in perspektivischer Darstellung ohne Zusatzeinrichtung und Befestigungsschiene;
- **Fig. 4**: die Vorrichtung nach den Fig. 1 bis 3 von schräg unten in perspektivischer Darstellung mit einer abgenommenen beweglichen Klemmbacke; und
- **Fig. 5**: die Vorrichtung nach einer der Fig. 4 im Wesentlichen entsprechenden Darstellung von der den beweglichen Klemmbacken gegenüberliegenden Seite.

Die in Fig. 1 dargestellte Vorrichtung weist einen Grundkörper 1 auf, auf dessen Oberfläche 2 zwei Befestigungselemente 3 und 4 in Form von Unterschalen oder Unterhälften von Befestigungsringen einstückig angeformt sind. Mittels zwei dazu komplementären Oberschalen oder Oberhälften 5 und 6, die mit den Unterschalen verschraubt werden, ist eine Zusatzeinrichtung 7 in Form eines Zielfernrohres auf der erfindungemäßen Vorrichtung durch Klemmung, gegebenenfalls unterstützt durch Verkleben, befestigt.

Die Vorrichtung ist an einer Befestigungsschiene 8 in Form einer Picatinny-Schiene befestigt. Wie insbesondere aus der Fig. 2 ersichtlich ist, weist die Befestigungsschiene prismatische Längskanten 9 mit zueinander winklig angeordneten Kantenflächen 10 und 11 auf. Beim hier dargestellten Ausführungsbeispiel beträgt der Winkel zwischen den Kantenflächen 90°.

Weiter ist der Darstellung nach Fig. 2 zu entnehmen, dass die Befestigungsschiene 8 in regelmäßigen Abständen mit quer zur Längsachse verlaufenden Ausnehmungen 12 versehen ist.

Der Grundkörper 1 der Vorrichtung weist, wie Fig. 3 zu entnehmen ist, in seiner zur Befestigungsschiene 8 weisenden Unterseite eine längs verlaufende nutartige Ausnehmung 13 auf, die sich über die gesamte Länge des Grundkörpers 1 erstreckt. Der in den Fig. 2 und 3 rechte Kantenbereich bildet eine feste Klemmbacke 14 mit zwei Klemmflächen 15 und 16, die in Form und Anordnung form- und funktionskomplementär zu den Kantenflächen 10 und 11 der Längskante 9 ausgebildet sind. Wie wiederum aus Fig. 2 ersichtlich ist, gelangen bei auf die Befestigungsschiene 8 aufgesetzter Vorrichtung die Klemmflächen 15 und 16 an den zugeordneten Kantenflächen 10 und 11 zur Anlage, wobei die Klemmflächen 15 und 16 so angeordnet und ausgebildet sind, dass zwischen der Oberfläche der Befestigungsschiene 8 und dem Grund der Ausnehmung 13 bzw. der Unterseite des Grundkörpers 1 ein geringer Abstand verbleibt. Im Bereich der festen Klemmbacke stützt sich die Vorrichtung also ausschließlich über die Klemmflächen 15 und 16 auf der Befestigungsschiene 8 ab.

Im Bereich der der festen Klemmbacke 14 gegenüberliegenden Seite der Vorrichtung ist der Kantenbereich der Ausnehmung 13 mit einer Schrägfläche 17 und einer sich daran anschließenden senkrecht zur Unterseite des Grundkörpers 1 bzw. zum Grund der Ausnehmung 13 verlaufenden Fläche versehen. Dabei dient die Schrägfläche beim Aufsetzen der Vorrichtung auf die Befestigungsschiene 8 lediglich als Montagehilfe. Auf dieser Seite der Vorrichtung sind zwei in Längsrichtung der Vorrichtung beabstandete bewegliche Klemmbacken 19 und 29 vorgesehen, die identisch ausgebildet sind. Die Klemmbacken weisen, wie dies exemplarisch an der Klemmbacke 19 in Fig. 4 dargestellt ist, einen Klemmbereich 21 mit zwei Klemmflächen 22 und 23 auf, die in Funktion und Anordnung wiederum den Kantenflächen 10 und 11 entsprechen.

An ihrer zum Grundkörper 1 weisenden Seite ist die Klemmbacke 19 mit einem stegartigen Führungselement 24 versehen. Weiter weist die Klemmbacke 19 Seitenflächen 25 und 26 auf, die ebenfalls als Führungsflächen dienen können.

Der Grundkörper 1 der Vorrichtung ist im Bereich seiner der festen Klemmbacke 14 gegenüberliegenden Seitenfläche mit Ausnehmungen 27 und 28 versehen, in die die bewegliche Klemmbacke 19 in Eingriff bringbar ist. Dabei greift das stegartige Führungselement 24 im Wesentlichen passgenau in die Ausnehmung 28 ein, während die Seitenflächen 25 und 26 der Klemmbacke 19 an den jeweils benachbarten Innenflächen der Ausnehmung 27 zur Anlage bringbar sind. Dadurch erfolgt eine Führung der Klemmbacke 19 in Klemmrichtung dergestalt, dass beim Festziehen der Klemmbacke 19 ein Verkanten zuverlässig verhindert wird.

Das Festziehen der beweglichen Klemmbacke 19 erfolgt mittels einer Klemmschraube 29, die mit ihrem mit einem Außengewinde versehenen Schaft die Klemmbacke 19 in einer Öffnung durchgreift und in ein Innengewinde 30 in der gegenüberliegenden Wand des Grundkörpers einschraubbar ist. Um höhere Schraubkräfte und damit eine stärkere Klemmung zu ermöglichen, ist bei dem hier dargestellen Ausführungsbeispiel ein Gewindeeinsatz 31 aus hochfestem Stahldraht in das Innengewinde 30 eingeschraubt, wodurch gleichzeitig eine Sicherung der Klemmschraube 29 gegen unbeabsichtigtes Lösen erfolgt.

Wie weiter aus Fig. 4 ersichtlich ist, ist im Grund der Ausnehmung 13 bzw. in der Unterseite des Grundkörpers 1 eine kreiszylindrische Ausnehmung 32 vorgesehen. In diese Ausnehmung 32 ist ein Einsatzteil 33, das einen zylindrischen Basisbereich 34 und einen Steg 35 aufweist, so einsetzbar, dass der zylindrische Basisbereich 34 im Wesentlichen vollständig in der Ausnehmung 32 aufgenommen wird, während der Steg 35 in die Ausnehmung 13 quer zur Längsrichtung der Vorrichtung bzw. der Befestigungsschiene 8 hervorragt.

Um insbesondere die Orientierung des Steges 35 sicher zu stellen, ist der Basisbereich 34 des Einsatzteils 33 mit einer durchgehenden Ausnehmung 36 versehen, die vom Schaft der Klemmschraube 29 durchgriffen wird. Dabei erfolgt gleichzeitig eine Sicherung des Einsatzteils 33 gegen Herausfallen beim Montieren der Vorrichtung auf der Befestigungsschiene 8.

Zum Montieren der Vorrichtung wird zunächst die Klemmschraube 29 gelöst. Dann erfolgt ein Ansetzen der festen Klemmbacke 14 auf eine Längskante 9 der Befestigungsschiene 8 gefolgt von einem Aufkippen der Vorrichtung auf die Befestigungsschiene, bis die Schrägfläche 17 auf der oberen Kantenfläche 10 der der festen Klemmbacke gegenüberliegenden Längskante der Befestigungsschiene 8 zur Anlage gelangt. Gleichzeitig muss die Vorrichtung in Längsrichtung so justiert werden, dass der Steg 35 in einer Ausnehmung 12 der Befestigungsschiene 8 in Eingriff gelangt. Anschließend wird die Klemmschraube 29 mittels eines nicht dargestellten Werkzeuges festgezogen, wodurch der Klemmbereich 21 der beweglichen Klemmbacke 19 mit seinen Klemmflächen 22 und 23 die Kantenflächen 10 und 11 der Befestigungsschiene 8 beidseitig umgreift und so die Vorrichtung fixiert. Dabei wird beim Festziehen der Klemmschraube 29 die Vorrichtung von der Schrägfläche 17 zumindest geringfügig abgehoben, so dass eine Befestigung ausschließlich im Bereich der Längsseitenkanten der Befestigungsschiene erfolgt, während die Unterseite des Grundkörpers im geklemmten Zustand der Oberfläche der Befestigungsschiene mit zumindest geringfügigem Abstand gegenüberliegt.

Das Lösen der Vorrichtung erfolgt umgekehrt wie vorstehend beschrieben, wobei auf der Klemmschraube 29 ein Federelement 37 angeordnet ist, das beim Lösen der Klemmschraube die Klemmbacke 19 aus ihrem Umgriff der zugeordneten Längskante der Befestigungsschiene 8 zwingt.

## Patentansprüche

1. Vorrichtung zur Befestigung einer Zusatzeinrichtung (7), insbesondere einer Zieleinrichtung, an einer an einer Waffe angeordneten Befestigungsschiene (8), die (8) eine von der Waffe wegweisende Oberfläche und prismatische Längskanten (9) mit zueinander winklig angeordneten Kantenflächen (10, 11) aufweist, insbesondere in Form einer Picatinny-Schiene, mit einem Grundkörper (1) und mindestens einer fest und mindestens einer beweglich am Grundkörper (1) angeordneten Klemmbacke (14, 19, 20), wobei sowohl die feste als auch die bewegliche Klemmbacke (14, 19, 20) einen Klemmbereich (21) mit zwei Klemmflächen (15 und 16, 22 und 23) aufweist, deren (15 und 16, 22 und 23) Winkel zueinander und deren Orientierung im Wesentlichen der Anordnung der Kantenflächen (10 11) der Befestigungsschiene (8) entsprechen, so dass beim Festziehen der beiden Klemmbacken (14, 19, 20) gegeneinander die Kantenbereiche der Befestigungsschiene (8) derart in klemmenden Eingriff in den Klemmbereich der Klemmbacken (14, 19, 20) gelangen, dass die Unterseite des Grundkörpers (1) der Oberfläche der Befestigungsschiene (8) mit zumindest geringem Abstand gegenüberliegt, wobei im Bereich der Unterseite des Grundkörpers (1) mindestens ein quer zur Längsrichtung der Befestigungsschiene (8) verlaufender Steg (35) angeordnet ist, der (35) in eine dazu form- und funktionskomplementäre Ausnehmung (12) in der Oberfläche der Befestigungsschiene (8) in Eingriff bringbar ist und der Steg (35) an der Oberfläche eines Einsatzelementes (33) angeordnet ist, das (33) in eine form- und funktionskomplementäre Ausnehmung (32) in der Unterseite des Grundkörpers (1) einsetzbar ist, wobei die Ausnehmung (32) im Bereich der beweglichen Klemmbacke (19, 20) angeordnet ist, und wobei der Grundkörper (1) aus einer insbesondere hochfesten Aluminiumlegierung besteht und die beweglichen Klemmbacken (19, 20), die Einsatzelemeute (33) und/oder die Klemmschrauben (29) aus Stahl, insbesondere hochvergütetem und gehärtetem Stahl, bestehen,
**dadurch gekennzeichnet,**
**dass** das Einsatzelement (33) eine durchgehende Ausnehmung (36) aufweist, die (36) bei in die Ausnehmung (32) eingesetztem Einsatzteil (33) vom Schaft der Klemmschraube (29) durchgriffen wird.

2. Vorrichtung nach Anspruch 1,
**dadurch gekennzeichnet,**
**dass** die feste Klemmbacke (14) einstückig an den Grundkörper (1) angeformt ist.

3. Vorrichtung nach Anspruch 1 und 2,
**dadurch gekennzeichnet,**
**dass** die bewegliche Klemmbacke (19, 20) mindestens ein Führungselement (24) aufweist, das (24) in mindestens einer dazu form- und/oder funktionskomplementären Ausnehmung (28) im Grundkörper (1) geführt ist.

4. Vorrichtung nach einem der Ansprüche 1 bis 3,
**dadurch gekennzeichnet,**
**dass** die bewegliche Klemmbacke (19, 20) von einer Klemmschraube (29) durchgriffen wird, deren (29) Kopf die Klemmbacke (19, 20) gegen den zugeordneten Kantenbereich (10, 11) der Befestigungschiene (8) klemmt und deren Schaft (29) in ein in der gegenüberliegenden Wand des Grundkörpers (1) angeordnetes Innengewinde (30) eingreift.

5. Vorrichtung nach einem der Ansprüche 1 bis 4,
**dadurch gekennzeichnet,**
**dass** das Innengewinde (30) mit einem Innengewindeeinsatz (31) aus vorzugsweise hochfestem Draht versehen ist.

6. Vorrichtung nach einem der Ansprüche 1 bis 5,
**dadurch gekennzeichnet,**
**dass** das Einsatzelement (33) eine im Wesentlichen zylindrische Gestalt aufweist.

7. Vorrichtung nach einem der Ansprüche 1 bis 6,
**dadurch gekennzeichnet,**
**dass** der Klemmbereich der festen Klemmbacke (14) sich im Wesentlichen über die gesamte Länge des Grundkörpers (1) erstreckt, wobei mindestens zwei in Längsrichtung des Grundkörpers (1) beabstandete bewegliche Klemmbacken (19, 20) vorgesehen sind.

8. Vorrichtung nach einem der Ansprüche 1 bis 7,
**dadurch gekennzeichnet,**
**dass** auf der von der Befestigungsschiene (8) wegweisenden Oberfläche des Grundkörpers (1) Befestigungselemente (3, 4) zur Befestigung der Zusatzeinrichtung (7) am Grundkörper (1) angeordnet sind.

9. Vorrichtung nach Anspruch 8,
**dadurch gekennzeichnet,**
**dass** die Befestigungselemente (3, 4) einstückig an den Grundkörper (1) angeformt sind.

## Claims

1. A device for mounting an accessory (7), in particular a sighting device, on a mounting rail (8) arranged on a weapon, which (8) has a surface facing away from the weapon and prismatic longitudinal edges (9) with edge surfaces (10, 11) arranged at angles to each other, in particular in the form of a Picatinny rail, comprising a base body (1) and at least one clamping jaw (14, 19, 20) arranged fixedly and at least one clamping jaw arranged movably on the base body (1), the fixed and the movable clamping jaw (14, 19, 20) both comprising a clamping region (21) with two clamping surfaces (15 and 16, 22 and 23), whose (15 and 16, 22 and 23) angles towards each other and whose orientation substantially correspond to the arrangement of the edge surfaces (10, 11) of the mounting rail (8) so that when fastening the two clamping jaws (14, 19, 20) against each other, the edge regions of the mounting rail (8) engage with the clamping region of the clamping jaws (14, 19, 20) in a clamping manner such that the lower side of the base body (1) lies opposite of the surface of the mounting rail (8) with an at least slight distance, wherein, in the area of the lower side of the base body (1), at least one web (35) is arranged, which extends transversally to the longitudinal direction of the mounting rail (8) and which (35) can be brought to engage with a recess (12) complementary in form and function in the surface of the mounting rail (8), and the web (35) is arranged at the surface of an insert element (33), which (33) can be inserted into a recess (32) complementary in form and function in the lower side of the base body (1), the recess (32) being arranged in the area of the movable clamping jaw (19, 20), and the base body (1) being made of an in particular high-strength aluminum alloy, and the movable clamping jaws (19, 20), the insert elements (33) and/or the clamping screws (29) being made of steel, in particular of highly quenched and tempered steel,
**characterized in that**
the insert element (33) has a continuous recess (36), which (36) is penetrated by the shaft of the clamping screw (29) when the insert element (33) is inserted into the recess (32).

2. The device according to claim 1,
**characterized in that**
the fixed clamping jaw (14) is formed integrally on the base body (1).

3. The device according to claims 1 and 2,
**characterized in that**
the movable clamping jaw (19, 20) comprises at least one guiding element (24), which (24) is guided in at least one recess (28) complementary thereto in form and/or function in the base body (1).

4. The device according to any of the claims 1 to 3,
**characterized in that**
the movable clamping jaw (19, 20) is penetrated by a clamping screw (29), whose (29) head clamps the clamping jaw (19, 20) against the associated edge portion (10, 11) of the mounting rail (8) and whose shaft (29) engages with an inner thread (30) arranged in the opposite wall of the base body (1).

5. The device according to any of the claims 1 to 4,
**characterized in that**
the inner thread (30) is provided with an inner thread insert (31) made of preferably high-strength wire.

6. The device according to any of the claims 1 to 5,
**characterized in that**
the insert element (33) has a substantially cylindrical shape.

7. The device according to any of the claims 1 to 6,
**characterized in that**
the clamping region of the fixed clamping jaw (14) extends substantially across the entire length of the base body (1), at least two movable clamping jaws (19, 20) spaced in the longitudinal direction of the base body (1) being provided.

8. The device according to any of the claims 1 to 7,
**characterized in that**
on the surface of the base body (1) facing away from the mounting rail (8), mounting elements (3, 4) for mounting the accessory (7) on the base body (1) are arranged.

9. The device according to claim 8,
**characterized in that**
the mounting elements (3, 4) are formed integrally on the base body (1).

## Revendications

1. Dispositif pour installer un accessoire (7), particulièrement un dispositif de visée, sur un rail de fixation (8) disposé sur une arme, qui (8) présente une surface détournée de l'arme et des bords longitudinaux prismatiques (9) ayant des surfaces de bord (10, 11) disposées angulairement l'une par rapport à l'autre, particulièrement en forme d'un rail Picatinny, comprenant un corps de base (1) et au moins une mâchoire de serrage (14, 19, 20) disposée fixement et au moins une mâchoire de serrage disposée de façon mobile sur le corps de base (1), tant la mâchoire de serrage fixe que la mâchoire mobile (14, 19, 20) présentant une région de serrage (21) ayant deux surfaces de serrage (15 et 16, 22 et 23), dont (15 et 16, 22 et 23) les angles l'un par rapport à l'autre et dont l'orientation correspondent essentiellement à l'agencement des surfaces de bord (10, 11) du rail de fixation (8) de façon que lors du serrage des deux mâchoires de serrage (14, 19, 20) l'une contre l'autre, les régions de bord du rail de fixation (8) s'engagent par serrage dans la région de serrage des mâchoires de serrage (14, 19, 20) de telle manière que la partie inférieure du corps de base (1) est opposée à la surface du rail de fixation (8) à au moins faible distance, dans lequel, dans la région de la partie inférieure du corps de base (1), au moins une nervure (35) s'étendant transversalement à la direction longitudinale du rail de fixation (8) est disposée qui (35) peut s'engager dans un évidement (12) complémentaire en forme et fonction dans la surface du rail de fixation (8), et la nervure (35) est disposée sur la surface d'un élément d'insertion (33) qui (33) peut être inséré dans un évidement (32) complémentaire en forme et fonction dans la partie inférieure du corps de base (1), l'évidement (32) étant disposé dans la région de la mâchoire de serrage (19, 20) mobile, et le corps de base (1) se composant d'un alliage d'aluminium particulièrement à haute résistance et les mâchoires de serrage (19, 20) mobiles, les éléments d'insertion (33) et/ou les vis de serrage (29) se composant d'acier, particulièrement d'acier trempé de haute qualité et recuit,
**caractérisé en ce que**
l'élément d'insertion (33) présente un évidement continu (36) qui (36) est traversé par la tige de la vis de serrage (29) quand l'élément d'insertion (33) est inséré dans l'évidement (32).

2. Dispositif selon la revendication 1,
**caractérisé en ce que**
la mâchoire de serrage (14) fixe est formée d'un seul tenant sur le corps de base (1).

3. Dispositif selon les revendications 1 et 2,
**caractérisé en ce que**
la mâchoire de serrage (19, 20) mobile comprend au moins un élément de guidage (24) qui (24) est guidé dans au moins un évidement (28) complémentaire en forme et/ou fonction dans le corps de base (1).

4. Dispositif selon l'une quelconque des revendications 1 à 3,
**caractérisé en ce que**
la mâchoire de serrage (19, 20) mobile est traversée par une vis de serrage (29) dont (29) la tête coince la mâchoire de serrage (19, 20) contre la région de bord (10, 11) associée du rail de fixation (8) et dont la tige (29) s'engage dans un filet intérieur (30) disposé dans la paroi opposée du corps de base (1).

5. Dispositif selon l'une quelconque des revendications 1 à 4,
**caractérisé en ce que**
le filet intérieur (30) est pourvu d'un insert de filet intérieur (31) en fil de préférence à haute résistance.

6. Dispositif selon l'une quelconque des revendications 1 à 5,
**caractérisé en ce que**
l'élément d'insertion (33) a une forme essentiellement cylindrique.

7. Dispositif selon l'une quelconque des revendications 1 à 6,
**caractérisé en ce que**
la région de serrage de la mâchoire de serrage (14) fixe s'étend essentiellement par la longueur entière du corps de base (1), au moins deux mâchoires de serrage (19, 20) mobiles espacées dans la direction longitudinale du corps de base (1) étant prévues.

8. Dispositif selon l'une quelconque des revendications 1 à 7,
**caractérisé en ce que**
sur une surface du corps de base (1) détournée du rail de fixation (8), des éléments de fixation (3, 4) pour la fixation de l'accessoire (7) sur le corps de base (1) sont disposés.

9. Dispositif selon la revendication 8,
**caractérisé en ce que**
les éléments de fixation (3, 4) sont formés d'un seul tenant sur le corps de base (1).
